# EUROPÄISCHE PATENTSCHRIFT

(11) **EP 0 327 854 B1**
(45) Veröffentlichungstag und Bekanntmachung des Hinweises auf die Patenterteilung: **01.04.1992**
(21) Anmeldenummer: 89100927.6
(22) Anmeldetag: 20.01.1989
(51) Int. Cl.: B21B 1/46

(54) **Verfahren und Anlage zum Walzen von auf einer Bandgiessanlage gegossenen Vorbändern**
Method of and installation for rolling strips casted in a continuous strip casting installation
Procédé et installation pour laminer des feuillards coulés dans une installation de coulée de feuillard

(30) Priorität: 06.02.1988 DE 3803592
(43) Veröffentlichungstag der Anmeldung: 16.08.1989
(73) Patentinhaber: SMS SCHLOEMANN-SIEMAG AKTIENGESELLSCHAFT, 40237 Düsseldorf (DE)
(72) Erfinder: Malinowski, Hans, D-4000 Düsseldorf (DE)
(74) Vertreter: Müller, Gerd, Dipl.-Ing.

(56) Entgegenhaltungen:
- DE-A- 2 019 700
- paTENT ABSTRACTS OF JAPAN Band 4, Nr. 147 (M-36)(629), 16. Oktober 1980; & JP - A - 55100 804 (TOKYO SHIBAURA DENKI K.K.)
- PATENT ABSTRACTS OF JAPAN Band 5, Nr.33 (M-57)(705), 28. Februar 1981; & JP - A - 55 158 806 (DAIDO TOKUSHUKO)

## Beschreibung

Die Erfindung betrifft ein Verfahren zum Walzen von auf einer Bandgießanlage gegossenen Vorbändern in einer Warmbreitbandfertigwalzstraße, wobei das gegossene Vorband in einem kontinuierlichen Arbeitsgang auf Walztemperatur gebracht und zum Auswalzen in die Fertigwalzstraße eingeführt wird. Die Erfindung betrifft darüber hinaus eine Anlage zur Durchführung des Verfahrens.

Es ist ein Verfahren und eine Anlage zur Herstellung von warmgewalztem Stahlband aus gegossenem Vorband bekannt, wobei das gegossene Vorband nach der Erstarrung in einem Rollenherdofen auf homogene Warmwalztemperatur gebracht und zum Auswalzen zu Fertigband in eine mehrgerüstige Fertigwalzstraße eingeführt wird, welcher eine Kühlstrecke und eine Haspeleinrichtung nachgeordnet ist.

Durch diese Technologie wird die Produktionskette vom Rohstahl bis zum gewickelten Warmband verkürzt und die Möglichkeit der kostengünstigen Herstellung qualitativ hochwertiger Bänder geschaffen.

Mit der Erfindung wird eine weitere Verbesserung der Wirtschaftlichkeit des gattungsgemäßen Verfahrens und des Ausnutzungsgrades der Anlage angestrebt.

Aufgabe der Erfindung ist insbesondere die Erweiterung des Produktionsprogramms einer aus Stahlbandgießanlage und Fertigwalzstraße bestehenden Produktionseinheit. Darüber hinaus soll im Störungsfall in der Fertigwalzstraße oder in der Haspelanlage eine Produktionsunterbrechung oder Schrottanfall vermieden werden.

Die Lösung der gestellten Aufgabe besteht erfindungsgemäß darin, daß gegossenes Vorband in der Fertigwalzstraße alternativ zur Warmbandwalzung auf Grobblechdicke gewalzt und im Anschluß daran gekühlt, quergeteilt und gestapelt wird.

Auf diese Weise wird das Produktionsprogramm auf die Herstellung von Grobblechen ausgedehnt und die flexible Anpassung an Marktgegebenheiten ermöglicht. Im Störungsfall wird ohne Ausschußanfall von der Warmbandproduktion auf Grobblechproduktion umgeschaltet, so daß ein verlustbringender Produktionsstop der Produktionseinheit entfällt.

Gemäß einem weiteren Merkmal der Erfindung kann die Grobblechwalzung in der Fertigwalzstraße mit gegenüber der Zahl der Walzgerüste verringerter Stichzahl, vorzugsweise drei oder zwei Stichen erfolgen.

Eine aus einer Bandgießanlage, einem Ofen, einer Fertigwalzstraße, einer Kühlstrecke und einer Haspelvorrichtung bestehende Produktionseinheit ist zur Durchführung des Verfahrens im Anschluß an die Haspelvorrichtung mit einer Querteilschere und einer Stapelvorrichtung versehen.

Zwischen Haspelvorrichtung und Querteilschere ist vorteilhaft über einem Rollgang eine Fangvorrichtung für vom Haspel nicht erfaßte Bandspitzen angeordnet, die im Falle der Grobblechalzung über den Durchlaufbereich des Rollgangs hochschwenkbar ist.

Weitere Einzelheiten, Merkmale und Vorteile der Erfindung ergeben sich aus der nachstehenden Erläuterung des in der Zeichnung schematisch dargestellten Ausführungsbeispiels.

Es zeigen:
Fig. 1a in Seitenansicht eine Anlage zur alternativen Produktion von Warmbreitband und Grobblech
   und
Fig. 1b Kühlstrecke und Adjustageeinrichtungen der Anlage.

In der Zeichnung ist einer Stahlbandgießanlage 1 eine Querteileinrichtung 2 nachgeordnet, mit der das gegossene Vorband in Vorbandlängen 3 unterteilt wird. Die Vorbandlängen 3 werden in einem Rollenherdofen 4 zwischengespeichert und auf eine homogene Warmwalztemperatur von 1050 bis 1100° C gebracht. Danach werden die Vorbandlängen 3 durch eine Schere 5 geschopft, in einer Entzunderungsvorrichtung 6 entzundert und in einer aus vier Gerüsten bestehenden Fertigwalzstraße 7 gewalzt. Das gewalzte Stahlband durchläuft hinter der Fertigwalzstraße 7 eine Kühlstrecke 8.

Gewalztes Warmbreitband wird nach der Abkühlung in einem Haspel 9 zu Bunden aufgewickelt. Dem Haspel 9 ist eine hochschwenkbare Fangeinrichtung 10 nachgeordnet.

In der Fertigwalzstraße 7 können die Vorbandlängen 3 bei Bedarf oder im Störungsfall alternativ auf Grobblechdicke gewalzt werden. Dies kann auch mit verringerter Stichzahl erfolgen. Das gewalzte Grobblechband wird in der Kühlstrecke 8 abgekühlt und überläuft nach Hochschwenken der Fangvorrichtung 10 auf einem Rollgang 19 den Haspel 9.

Durch eine nachgeordnete Schere 11 wird das Grobblechband zu Grobblechen 12 geschnitten, die durch eine Treibvorrichtung 13 in einen höhenverstellbaren Stapler 14 vor einen Vorstoß 15 gefördert werden. Der Stapler 14 ist mit angetriebenen Rollen 16 versehen, auf denen der Stapel 17 auf einen Abförderrollgang 18 ausgefördert wird.

## Patentansprüche

1. Verfahren zum Walzen von auf einer Bandgießanlage (1) gegossenen Vorbändern (3) in einer Warmbreitbandfertigwalzstraße (7), wobei das gegossene Vorband (3) in einem kontinuierlichen Arbeitsgang auf Walztemperatur gebracht und zum Auswalzen in die Fertigstraße (7) eingeführt wird, **dadurch gekennzeichnet**, daß das Vorband (3) in der Fertigwalzstraße (7) alternativ zur Warmbandwalzung auf Grobblechdicke gewalzt, gekühlt und auf Grobblechlängen (12) unterteilt und gestapelt wird.

2. Verfahren nach Anspruch 1, **dadurch gekennzeichnet,** daß die Grobblechwalzung in der Fertigwalzstraße (7) mit gegenüber der Zahl der Walzgerüste verringerter Stich- zahl erfolgt.

3. Verfahren nach Anspruch 2, dadurch gekennzeichnet, daß die Fertigwalzung mit drei oder zwei Stichen erfolgt.

4. Anlage zur Durchführung des Verfahrens nach Anspruch 1, 2 und 3, die aus einer Bandgießanlage (1), einem Ofen (4), einer Fertigwalzstraße (7), einer Kühlstrecke (8) und einer Haspelvorrichtung (9) besteht, dadurch gekennzeichnet, daß im Anschlung an die Haspelvorrichtung (9) eine Querteilschere (11) und eine Stapelvorrichtung (13 bis 17) angeordnet ist.

5. Anlage nach Anspruch 4, gekennzeichnet durch eine über einem Rollgang zwischen Haspelvorrichtung und Querteilschere angeordnete Fang- vorrichtung (10), die zur Grobblechherstellung über den Durchlaufbereich des Rollgangs (19) hochschwenkbar ist.

## Claims

1. Method for the rolling of starting strips (3), cast at a strip casting plant (1), in a hot, wide strip finishing rolling train (7), wherein the cast starting strip (3) is brought to rolling temperature in a continuous working operation and introduced into the finishing train (7) for the rolling out, characterised thereby that the starting strip (3) is rolled to heavy plate thickness in the finishing rolling train (7) alternatively to the hot strip rolling, is cooled, divided into heavy plate lengths (12) and stacked.

2. Method according to claim 1, characterised thereby that the heay plate rolling takes place in the finishing rolling train (7) with reduced number of rolling passes compared to the number of roll stands.

3. Method according to claim 2, characterised thereby that the finishing rolling takes place with three or two passes.

4. Plant for the carrying out of the method according to claim 1, 2 and 3, which consists of a strip casting plant (1), an oven (4), a finishing rolling train (7), a cooling stage (8) and a coiling device (9), characterised thereby that a cross-cutting shears (11) and a stacking device (13 to 17) are arranged annexed to the cooling device (9).

5. Plant according to claim 4, characterised by an intake device (10) which is arranged above a roller path between coiling device and cross-cutting shears and which for the manufacture of heavy plate is pivotable in height above the throughflow region of the roller path (19).

## Revendications

2. Procédé pour laminer des feuillard (3), coulés dans une installation de coulée de feuillard (1), dans un train de laminoir finisseur (7) pour larges bandes à chaud, la bande ou le feuillard coulés (3) étant amenés, dans une opération continue, à la température de laminage et introduits, pour le laminage, dans le train de laminoir finisseur, caractérisé en ce que la bande ou le feuillard coulés (3) peuvent, en variante, être laminés dans le train de laminoir finisseur (7) jusqu'à avoir une épaisseur de tôle forte, puis être refroidis, coupés transversalement en segments (12) de tôle forte et empilés.

2. Procédé selon la revendication 1,caractérisé en ce que le laminage aboutissant à la production de tôles fortes s'effectue dans le train de laminoir finisseur avec un nombre de passes réduit par rapport au nombre des cages.

3. Procédé selon la revendication 2, caractérisé en ce que le laminage de finissage s'effectue en trois ou deux passes.

4. Installation pour l'application du procédé selon une des revendications 1, 2, 3, qui est constituée par une installation (1) de coulée continue de bandes ou de feuillard, par un four (4), par un train de laminage finisseur (7), par une ligne de refroidissement (8) et par un dispositif d'enroulement (9), caractérisé en ce que le dispositif d'enroulement (9) est suivi par une cisaille de tronçonnage (11) et par un dispositif d'empilage (13 à 17).

5. Installation selon la revendication 4, caractérisé par un dispositif de préhension (10) qui est situé entre la bobineuse et la cisaille de tronçonnage et qui, dans le cas du laminage des tôles fortes, est déplacé par pivotement vers le haut au-dessus de la zone de passage du train de rouleaux.
